# EUROPÄISCHE PATENTSCHRIFT

(11) **EP 0 645 310 B1**
(45) Veröffentlichungstag und Bekanntmachung des Hinweises auf die Patenterteilung: **14.05.1997**
(21) Anmeldenummer: 94114432.1
(22) Anmeldetag: 14.09.1994
(51) Int. Cl.: B65C 9/00, B26D 7/18

(54) **Verfahren und Vorrichtung zum Entstrippen von laminierten Folienzuschnitten**
Method and device for delaminating laminated strips
Procédé et dispositif pour délaminer des feuillets laminées

(30) Priorität: 24.09.1993 DE 4332564
(43) Veröffentlichungstag der Anmeldung: 29.03.1995
(73) Patentinhaber: Bechmann, Peter, D-82487 Oberammergau (DE)
(72) Erfinder: Bechmann, Peter, D-82487 Oberammergau (DE)
(74) Vertreter: Gauger, Hans-Peter, Dipl.-Ing.

(56) Entgegenhaltungen:
- EP-A- 0 509 419

## Beschreibung

Die Erfindung bezieht sich auf ein Verfahren und eine Vorrichtung zum Entstrippen von laminierten Folienzuschnitten, die in einer über eine rückseitige Haftkleberschicht mit einem Trägerpapier verklebten Deckfolie mit Einschnitten versehen sind, welche eine zum selbstklebenden Anbringen an einer Werbefläche konzipierte Werbeschrift oder Werbegraphik ausbilden.

Bei einem aus der EP 0 509 419 A1 bekannten Verfahren und einer Vorrichtung dieser Art werden die Folienzuschnitte an einer Verzweigung einer vorgegebenen Transportrichtung im Zusammenwirken einer Transfereinrichtung mit einer Umlenkkante derart beeinflußt, daß bei jedem Folienzuschnitt der Folienrest für eine Übergabe an eine Resterolle in einer abgezweigten Transferrichtung von dem Trägerpapier abgezogen wird, während das Trägerpapier mit der an seiner Oberseite verbleibenden Werbeschrift oder Werbegraphik in der vorgegebenen Transportrichtung entfernt wird. Um das als eigentliches Entstrippen definierte Abziehen des Folienrestes von dem Trägerpapier überhaupt zu ermöglichen, wird dabei die vorlaufende Kante jedes Folienzuschnittes noch vor dem Erreichen der Umlenkkante mittels einer Schneideinrichtung derart schräg unter einem stumpfen Winkel zugeschnitten, daß die Oberseite der Deckfolie über die Unterseite des Trägerpapiers in der Transportrichtung nach vorne vorsteht. Es kann dadurch für die Deckfolie eine anfängliche Linienberührung mit einem gummielastischen Polster der bei der Ankunft eines Folienzuschnittes an der Umlenkkante bereitgestellten Transfereinrichtung erhalten werden, so daß bei deren anschließender Bewegung in der Transferrichtung der sich an die Abschrägung der vorlaufenden Kante unmittelbar anschließende Randbereich der Deckfolie dann über deren rückseitige Haftkleberschicht ein Anhaften an dem Polster erfährt und bis zu der Übergabe an die Resterolle an dem Polster festgeklebt bleibt, wodurch der Folienrest entsprechend sicher von dem Trägerpapier abgezogen werden kann.

Bei dem bekannten Entstrippen ergibt die Qualität des an der vorlaufenden Kante jedes Folienzuschnitts anfänglich ausgeführten Schrägschnittes eine maßgebliche Einflußgröße für ein störungsfreies Abziehen der Deckfolie resp. des Folienrestes von dem Trägerpapier im Zusammenwirken der Transfereinrichtung mit der Umlenkkante. Das Abziehen wird dabei um so mehr problematisch, je dünner die Deckfolie im Vergleich zu dem Trägerpapier ist und je weniger es anfänglich möglich ist, die Deckfolie über ihre rückseitige Haftkleberschicht an dem Polster der Transfereinrichtung so stark festzukleben, daß die für das Abziehen der Deckfolie im Zusammenwirken mit der Umlenkkante erforderlichen Zugkräfte in der dafür erforderlichen Höhe überhaupt erzeugt werden können.

Der Erfindung liegt die Aufgabe zugrunde, das bekannte Entstrippen von laminierten Folienzuschnitten derart weiterzubilden, daß unter Beibehaltung einer größtmöglichen Schonung der auf dem Trägerpapier bei dem Abziehen der Deckfolie resp. des Folienrestes verbleibenden Werbeschrift oder Werbegraphik auf die Ausführung eines Schrägschnittes an der vorlaufenden Kante jedes Folienzuschnitts verzichtet werden kann.

Gemäß einem Hauptmerkmal der Erfindung ist für das Entstrippen von laminierten Folienzuschnitten eine Schneideinrichtung vorgesehen, mit welcher an einem vorlaufenden Randbereich jedes Folienzuschnitts in einem Abstand von dessen vorlaufender Kante eine quer zu der Transportrichtung verlaufende Trennlinie von der Unterseite her in das Trägerpapier mit einer höchstens bis zu einem Anritzen der Unterseite der Deckfolie reichenden Schnittiefe eingeschnitten wird. Im Anschluß an dieses Einschneiden der Trennlinie wird dann der vorlaufende Randbereich jedes Folienzuschnitts von einer Klemmeinrichtung der Transfereinrichtung übernommen, um im Zusamenwirken mit einer Umlenkkante die Deckfolie resp. den Folienrest für eine Übergabe an eine Resterolle von dem Trägerpapier abzuziehen, während das Trägerpapier mit der an seiner Oberseite verbleibenden Werbeschrift oder Werbegraphik in der ursprünglich vorgegebenen Transportrichtung entfernt wird. Das Abziehen der Deckfolie resp. des Folienrestes von dem Trägerpapier kann damit störungsfrei eingeleitet und bis zur Übernahme des Folienrestes durch die Resterolle fortgesetzt werden.

Ein Ausführungsbeispiel der erfindungsgemäßen Vorrichtung ist in der Zeichnung schematisch dargestellt und wird nachfolgend näher erläutert. Es zeigt
- Fig. 1: eine Schemaansicht der Schneideinrichtung mit einer Anordnung an einem vorlaufenden Randbereich eines Folienzuschnittes,
- Fig. 2: eine Schemaansicht der Transfereinrichtung in einer Anordnung, in welcher der vorlaufende Randbereich des Folienzuschnittes nach dem Einschneiden einer Trennlinie in das Trägerpapier übernommen wird, und
- Fig. 3: eine Schemaansicht der Transfereinrichtung in einer Anordnung, in welcher der verlaufende Randbereich in einer von einer vorgegebenen Transportrichtung abgezweigten Transferrichtung weiterbewegt ist.

Da die vorliegende Erfindung unmittelbar an dem bekannten Verfahren und der Vorrichtung zum Entstrippen von laminierten Folienzuschnitten gemäß der EP 0 509 419 A1 orientiert wurde, sind in der Zeichnung nur diejenigen Einzelheiten der Vorrichtung schematisch dargestellt, welche die Erfindung gegenüber der bekannten Vorrichtung unterscheiden. Die Vorrichtung umfasst daher ebenfalls eine Transporteinrichtung (nicht dargestellt), mit welcher die aus einer Deckfolie 1 und einem Trägerpapier 2 bestehenden Folienzuschnitte 3 in einer vorgegebenen Transportrichtung 4 transportiert werden. Die über eine Haftkleberschicht auf das Trägerpapier auflaminierte Deckfolie ist mit Einschnitten versehen, welche eine Werbeschrift oder Werbegraphik ausbilden, die auf dem Trägerpapier verbleibt, wenn die Deckfolie resp. der an die Einschnitte angrenzende Folienrest im Zusammenwirken einer Transfereinrichtung 5 mit einer Umlenkkante 6 in einer abgezweigten Transferrichtung 7 von dem Trägerpapier abgezogen wird, sobald in das Trägerpapier eines vorlaufenden Randbereichs der Folienzuschnitte eine Trennlinie mittels eines Messers 8 einer Schneideinrichtung 9 eingeschnitten wurde.

Die Schneideinrichtung 9 ist mit einem Messerträger 10 ausgebildet, bei welchem das Messer 8 an einem Einführspalt 11 für den vorlaufenden Randbereich 12 jedes Folienzuschnitts 3 derart angeordnet ist, daß mit dem Messer 8 in das Trägerpapier 2 von der Unterseite her eine quer zu der Transportrichtung 4 verlaufende Trennlinie eingeschnitten werden kann. Für das Einschneiden der Trennlinie wird der Messerträger 10 in Richtung des Doppelpfeils 13 hin- und herbewegt. Der vorlaufende Randbereich ist dafür zuerst in den Einführspalt 11 so weit vorbewegt worden, daß für die Wirkungslinie des Messers 8 ein vorbestimmter Abstand von der vorlaufenden Kante des betreffenden Folienzuschnittes erhalten wurde. Danach erfolgte noch dessen Festklemmen durch eine Klemmeinrichtung, die mit einer Abziehleiste 14 und einer dazu relativ beweglichen Klemmleiste 15 ausgebildet ist. Die Abziehleiste 14 ist zur Ausbildung der Umlenkkante 6 mit einer Spitze versehen, in welcher sich zwei Leitflächen für die Deckfolie 1 und den Folienrest 16 jedes Folienzuschnitts 3 treffen. Die Leitflächen verlaufen parallel zu der vorgegebenen Transportrichtung 4 und zu der davon abgezweigten Transferrichtung 7. Die Klemmleiste 15 ist von der Unterseite des Trägerpapiers 2 her gegen die zu der Transportrichtung 4 parallele Leitfläche bewegbar, um so den betreffenden Folienzuschnitt 3 gegen die Abziehleiste festklemmen zu können. Dieses Festklemmen wird wieder aufgehoben, sobald der vorlaufende Randbereich 12 nach dem Einschneiden der Trennlinie in sein Trägerpapier 2 und nach einem Herausbewegen der Schneideinrichtung 9 aus der Bewegungsbahn des betreffenden Folienzuschnitts 3 an die Transfereinrichtung 5 übergeben wurde.

Die Transfereinrichtung 5 ist wie bei der bekannten Vorrichtung gemäß der EP 0 509 419 A1 für einen Weitertransport des von dem Trägerpapier 2 im Zusammenwirken mit der Umlenkkante 6 abgezogenen Folienrestes 16 hin zu einer Resterolle (nicht dargestellt) ausgebildet. Die Transfereinrichtung wird dafür aus der in Fig. 2 gezeigten Übernahmeposition in der Transferrichtung 7 bewegt. Die Transfereinrichtung 5 weist eine Klemmeinrichtung auf, die mit einer Klemmleiste 17 und einer Klemmrolle 18 ausgebildet ist. Die Klemmrolle 18 ist an einer Drehachse 19 mit der Klemmleiste 17 verbunden, um ein relatives Verschwenken der Klemmrolle aus der in Fig. 2 in ausgezogenen Linien dargestellten Relativlage in die in gestrichelten Linien dargestellte Relativlage 18' zu ermöglichen, in welcher ein Klemmspalt der Klemmeinrichtung 5 für ein Festklemmen des vorlaufenden Randbereichs 12 eines betreffenden Folienzuschnitts 3 geschlossen ist, sobald mit der Schneideinrichtung 9 die Trennlinie 20 in das Trägerpapier 2 eingeschnitten wurde. Wenn daher die Transfereinrichtung 5 nach dem erfolgten Festklemmen des vorlaufenden Randbereichs 12 in der Transferrichtung 7 bewegt wird, dann wird dabei im Zusammenwirken mit der Umlenkkante 6 der Folienrest 16 von dem Trägerpapier 2 abgezogen. Die Trennlinie 20, deren Schnitttiefe mindestens bis zu der Unterseite der Deckfolie 1 reichen sollte und zweckmäßig auch ein Anritzen dieser Unterseite der Deckfolie einschließt, stellt hierbei sicher, daß der Folienrest mit der Bereitstellung einer genügend großen Zugkraft durch die Klemmkraft der Klemmeinrichtung anfänglich ohne jede Beschädigungsgefahr der auf dem Trägerpapier verbleibenden Werbeschrift oder Werbegraphik von dem Trägerpapier abgezogen werden kann.

Sobald der Folienrest von der Resterolle übernommen ist und dabei die Klemmeinrichtung der Transfereinrichtung 5 für eine Freigabe des damit festgeklemmten Randbereichs 12 gelöst wurde, verbleibt die Transfereinrichtung in einer Position relativ zu der Abziehleiste 14, in welcher die Aufnahme des Folienrestes auf die Resterolle nicht behindert wird. Die Transfereinrichtung wird erst dann wieder in Richtung des Pfeiles 7' in die in Fig. 2 gezeigte Position zurückgebracht, nachdem bei einem nächsten Folienzuschnitt in das Trägerpapier seines vorlaufenden Randbereichs 12 eine Trennlinie 20 eingeschnitten wurde. Die Schneideinrichtung ist dafür dann ebenfalls wieder zuvor in die Bewegungsbahn dieses nächsten Folienzuschnittes zurückgebracht worden.

## Patentansprüche

1. Verfahren zum Entstrippen von laminierten Folienzuschnitten, die in einer über eine rückseitige Haftkleberschicht mit einem Trägerpapier verklebten Deckfolie mit Einschnitten versehen sind, welche eine zum selbstklebenden Anbringen an einer Werbefläche konzipierte Werbeschrift oder Werbegraphik ausbilden, die auf dem Trägerpapier verbleibt, wenn ein Folienrest der Deckfolie von dem Trägerpapier der Folienzuschnitte abgezogen wird, mit
- einer Transporteinrichtung, welche die Folienzuschnitte (3) in einer vorgegebenen Transportrichtung (4) transportiert;
- einer in der vorgegebenen Transportrichtung (4) angeordneten Schneideinrichtung (9), mit welcher in das Trägerpapier (2) an einem vorlaufenden Randbereich (12) jedes Folienzuschnitts in einem vorbestimmten Abstand von dessen vorlaufender Kante eine quer zu der Transportrichtung verlaufende Trennlinie (20) von der Unterseite des Trägerpapiers her mit einer höchstens bis zu einem Anritzen der Unterseite der Deckfolie (1) reichenden Schnittiefe eingeschnitten wird;
- einer Transfereinrichtung (5), mit welcher der an dem Trägerpapier (2) eingeschnittene Randbereich (12) jedes Folienzuschnitts (3) durch eine Klemmeinrichtung festgeklemmt und an einer mit der Deckfolie (1) zusammenwirkenden Umlenkkante (6) in einer von der Transportrichtung (4) abgezweigten Transferrichtung (7) weitertransportiert wird, wobei der Folienrest (16) an der Umlenkkante (6) von dem Trägerpapier (2) abgezogen wird, um an eine in der Transferrichtung (7) nachgeschaltete Resterolle übergeben zu werden, während das Trägerpapier (2) mit der an seiner Oberseite verbleibenden Werbeschrift oder Werbegraphik in der vorgegebenen Transportrichtung (4) entfernt wird.

2. Verfahren nach Anspruch 1, bei welchem das Einschneiden des Trägerpapiers (2) des vorlaufenden Randbereichs (12) jedes Folienzuschnitts (3) in der unmittelbaren Nähe der Umlenkkante (6) ausgeführt wird.

3. Verfahren nach Anspruch 1 oder 2, bei welchem jeder Folienzuschnitt (3) durch eine zwischen seiner Oberseite und seiner Unterseite wirkende Klemmkraft für die Dauer des Einschneidens der Trennlinie (20) in das Trägerpapier (2) des vorlaufenden Randbereichs (12) festgeklemmt wird.

4. Vorrichtung zum Entstrippen von laminierten Folienzuschnitten, die in einer über eine rückseitige Haftkleberschicht mit einem Trägerpapier verklebten Deckfolie mit Einschnitten versehen sind, welche eine zum selbstklebenden Anbringen an einer Werbefläche konzipierte Werbeschrift oder Werbegraphik ausbilden, die auf dem Trägerpapier verbleibt, wenn ein Folienrest der Deckfolie von dem Trägerpapier der Folienzuschnitte im Zusammenwirken einer Transfereinrichtung (5) mit einer Umlenkkante (6) in einer von einer vorgegebenen Transportrichtung (4) der Folienzuschnitte (3) abgezweigten Transferrichtung (7) abgezogen wird, gekennzeichnet durch:
- eine Schneideinrichtung (9), die so ausgebildet ist, daß in das Trägerpapier (2) an einem vorlaufenden Randbereich (12) jedes Folienzuschnitts (3) in einem vorbestimmten Abstand von dessen vorlaufender Kante eine quer zu der Transportrichtung verlaufende Trennlinie (20) von der Unterseite des Trägerpapiers her mit einer höchstens bis zu einem Anritzen der Unterseite der Deckfolie (1) reichenden Schnittiefe her eingeschnitten wird und
- eine an der Transfereinrichtung (5) angeordnete Klemmeinrichtung (17, 18), die so ausgebildet ist, daß der mit der eingeschnittenen Trennlinie (20) versehene vorlaufende Randbereich (12) für das Abziehen des Folienrestes (16) von dem Trägerpapier (2) bis zu der Übergabe des Folienrestes an eine Resterolle anfänglich festgeklemmt wird.

5. Vorrichtung nach Anspruch 4, bei welcher die Schneideinrichtung (9) in der unmittelbare Nähe der Umlenkkante (6) angeordnet ist.

6. Vorrichtung nach Anspruch 4 oder 5, bei welcher die Umlenkkante (6) mit der Spitze einer Abziehleiste (14) ausgebildet ist, welche zwei zu der Transportrichtung (4) und zu der Transferrichtung (7) parallele, sich in der Spitze treffende Leitflächen für die Deckfolie (1) und den Folienrest (16) aufweist, wobei mit der zu der Transportrichtung (4) parallelen Leitfläche ein relativ beweglicher Klemmteil (15) zusammenwirkt, mit welchem jeder Folienzuschnitt (3) für die Dauer des Einschneidens der Trennlinie (20) gegen diese Leitfläche der Abziehleiste (14) festgeklemmt wird.

7. Vorrichtung nach einem der Ansprüche 4 bis 6, bei welcher die Schneideinrichtung (9) mit einem quer zu der Transportrichtung (4) hin- und herbeweglichen Messerträger (10) für ein Messer (8) ausgebildet ist, mit welchem die Trennlinie (20) in das Trägerpapier (2) des vorlaufenden Randbereichs (12) fortschreitend eingeschnitten wird.

8. Vorrichtung nach einem der Ansprüche 4 bis 7, bei welcher die Klemmeinrichtung der Transfereinrichtung (5) mit zwei relativ zueinander beweglichen Klemmteilen (17, 18) ausgebildet ist, die für ein Festklemmen des vorlaufenden Randbereichs (12) jedes Folienzuschnitts (3) für eine Anlage an der Oberseite der Deckfolie (1) und an der Unterseite des Trägerpapiers (2) angeordnet sind.

## Claims

1. Method of stripping laminated sheet blanks provided with indentations in a liner sheet adhesively fixed at a base paper by means of a self-adhesive layer on its rear side, which indentations constitute a lettered or graphic advertising representation designed for self-adhesive attachment on an advertising area, which lettered or graphic advertising representation remains on said base paper when a residual sheet portion of said liner sheet is stripped off said base paper of said sheet blanks, including
- conveyor means carrying said sheet blanks (3) in a predetermined conveying direction (4);
- cutting means (9) disposed along said conveying direction (4), by means of which a parting line (20) is indented in said base paper (2) at a leading edge zone (12) of each sheet blank, at a predetermined spacing from the leading edge thereof and across said conveying direction, from the bottom side of said base paper, at a depth of cut extending at most up to the point where the bottom side of said liner sheet (1) is scratched;
- transfer means (5) used to retain said leading edge zone (12) indented at said base paper (2) of each sheet blank by means of retainer means and to forward same to a defector edge (6) interacting with said liner sheet (1) in a transfer direction (7) branching off said conveying direction (4), with said residual sheet portion (16) being stripped off said base paper at said deflector edge (6) for being transferred to a reject take-up reel downstream in said transfer direction (7), whilst said base paper (2) at said lettered or graphic advertising representation, which remains on the top side thereof, is removed in said predetermined conveying direction (4).

2. Method according to Claim 1, wherein the indentation of said base paper (2) of said leading edge zone (12) of each sheet blank (3) is performed in the immediate vicinity of said deflector edge (6).

3. Method according to Claim 1 or 2, wherein each sheet blank (3) is retained by a retaining force acting between its top and bottom sides, throughout the period of indentation of said parting line (20) in said base paper (2) of said leading edge zone (12).

4. Device for stripping laminated sheet blanks provided with indentations in a liner sheet adhesively fixed to a base paper by means of a self-adhesive layer on its rear side, which indentations constitute a lettered or graphic advertising representation designed for self-adhesive attachment on an advertising area, which lettered or graphic representation remains on said base paper when a residual sheet portion of said liner sheet is stripped off said base paper of said sheet blanks, by interaction of said transfer means (5) with a deflector edge (6) in a transfer direction branching off said conveying direction (4) of said sheet blanks (3) **characterized by:**
- cutting means (9) configured such that a parting line (20) is indented in said base paper (2) at a leading edge zone (12) of each sheet blank, at a predetermined spacing from the leading edge thereof and across the conveying direction, from the bottom side of said base paper, at a depth of cut which extends at most up to a point where the bottom side of said liner sheet (1) is scratched;
- retainer means (17, 18) mounted at said transfer means (5) and configured such that said leading edge zone (12), which is provided with said indented parting line (20), is initially retained up to the transfer of the residual sheet portion to a reject take-up reel, so as to strip off said residual sheet portion (16) from said base paper.

5. Device according to Claim 4, wherein said cutting means (9) are mounted in the immediate vicinity of said deflector edge (6).

6. Device according to Claim 4 or 5, wherein said deflector edge (6) is formed at the apex of a stripping ridge (14) including two guide surfaces for guiding said liner sheet (1) and said residual sheet portion (16), with these guide surfaces extending in parallel with said conveying (4) and transfer (7) directions and meeting at the apex, whilst a comparatively mobile retaining element (15) cooperates with the guide surface parallel to the conveying direction (4) and serves to retain each sheet blank (3) against this guide surface of said stripping ridge (14) throughout the period of indentation of said parting line (20).

7. Device according to any of Claims 4 to 6, wherein said cutting means (9) are designed with a blade support (10) suitable to reciprocate across said conveying direction (4), which carries a blade (8) which is employed for progressively indenting said parting line (20) in said base paper (2) of said leading edge zone (12).

8. Device according to any of Claims 4 to 7, wherein said retainer means of said transfer means (5) are designed with two retaining elements (17, 18) which are mobile relative to each other and which are disposed so as to retain said leading edge zone (12) of each sheet blank (3) such that it will bear against said top side of said liner sheet (1) and the bottom side of said base paper (2).

## Revendications

1. Procédé à détacher des pièces découpées en feuille stratifiée, qui sont pourvues de coupures dans une feuille extérieure collée à un papier de base par une couche auto-adhésive à sa face arrière, lesquelles coupures forment une inscription ou un graphique publicitaire conçu à l'attache auto-adhésive à une surface publicitaire, laquelle inscription ou lequel graphique reste sur ledit papier de base quand une partie de feuille résiduelle de ladite feuille extérieure est pelée dudit papier de base desdites pièces découpées en feuille, à
- un dispositif convoyeur à convoyer lesdites pièces découpées en feuille (3) selon un sens de transport (4) déterminé;
- des moyens de découpage (9) montés le long dudit sens de transport (4), au moyen desquels une fente de séparation (20) est coupée dans ledit papier de base (2) à une zone marginale d'entrée (12) de chaque pièce découpée en feuille, à un écart déterminé du bord d'entrée de la dernière, transversalement au sens de transport, à partir de la face inférieure dudit papier de base, à une profondeur de coupe qui descend tout au plus jusqu'à l'éraflement de la face inférieure de ladite feuille extérieure (1);
- des moyens de transfert (5) à serrer ladite zone zone marginale (12) coupée audit papier de base (2) de chaque pièce découpée en feuille moyennant un dispositif de serrage et à la réconvoyer à une arête de renvoi (6) à interaction avec ladite feuille extérieure (1) dans un sens de transfert (7) branché dudit sens de transport (4), ladite partie de feuille résiduelle (16) étant pelée dudit papier de base à ladite arête de renvoi (6) pour son transfert à un rouleau de coupons en aval audit sens de transfert (7), pendant que ledit papier de base (2) à ladite inscription ou audit graphique publicitaire, qui reste à sa face supérieure, est enlevé audit sens de transport déterminé (4).

2. Procédé selon la revendication 1, dans lequel la coupure dudit papier de base (2) de ladite zone marginale d'entrée (12) de chaque pièce découpée en feuille (3) se fait à proximité de ladite arête de renvoi (6).

3. Procédé selon la revendication 1 ou 2, dans lequel chaque pièce découpée en feuille (3) est serrée par un effort de serrage agissant entre sa face supérieure et sa face inférieure, pour la durée de la coupure de ladite fente de séparation (20) dans ledit papier de base (2) de ladite zone marginale d'entrée (12).

4. Dispositif à détacher des pièces découpées en feuille stratifiée, qui sont pourvues de coupures dans une feuille extérieure collée à un papier de base par une couche auto-adhésive à sa face arrière, lesquelles coupures forment une inscription ou un graphique publicitaire conçu à l'attache auto-adhésive à une surface publicitaire, laquelle inscription ou lequel graphique reste sur ledit papier de base quand une partie de feuille résiduelle de ladite feuille extérieure est pelée dudit papier de base desdites pièces découpées en feuille, par l'interaction des moyens de transfert (5) avec une arête de renvoi (6) dans un sens de transfert (7) branché dudit sens de transport (4) desdites pièces découpées en feuille (3), **caractérisé par:**
- des moyens de découpage (9) configurés de façon qu'une fente de séparation (20) soit coupée dans ledit papier de base (2) à une zone marginale d'entrée (12) de chaque pièce découpée en feuille, à un écart déterminé du bord d'entrée de la dernière, transversalement au sens de transport, à partir de la face inférieure dudit papier de base, à une profondeur de coupe qui descend tout au plus jusqu'à l'éraflement de la face inférieure de ladite feuille extérieure (1);
- un dispositif de serrage (17, 18) disposé auxdits moyens de transfert (5), qui est configuré de façon que ladite zone marginale d'entrée (12), pourvue de ladite fente de séparation (20) coupée, soit serrée au début jusqu'au transfert de partie de feuille résiduelle à un rouleau de coupons, pour le pelage de ladite partie de feuille résiduelle (16) dudit papier de base.

5. Dispositif selon la revendication 4, dans lequel des moyens de découpage (9) sont montés à proximité de ladite arête de renvoi (6).

6. Dispositif selon la revendication 4 ou 5, dans lequel ladite arête de renvoi (6) est formée au petit bout d'une barre de pelage (14), qui comprend deux plats de guidage pour ladite feuille extérieure (1) et ladite partie de feuille résiduelle (16), ces plats de guidage étant parallèles auxdits sens de transport (4) et de transfert (7) et se rencontrant au petit bout, pendant qu'un élément de serrage (15) relativement mobile coopère avec le plat de guidage parallèle au sens de transport (4) et sert à serrer chaque pièce découpée en feuille (3) contre ce plat de guidage de ladite barre de pelage (14) pour la durée de la coupure de ladite fente de séparation (20).

7. Dispositif selon une quelconque des revendications 4 à 6, dans lequel lesdits moyens de découpage (9) sont configurés à un élément porte-lames (10) oscillant transversalement audit sens de transport (4) pour une lame (8) qui sert à couper progressivement ladite fente de séparation (20) dans ledit papier de base (2) de ladite zone marginale d'entrée (12).

8. Dispositif selon une quelconque des revendications 4 à 7, dans lequel ledit dispositif de serrage desdits moyens de transfert (5) est configuré à présenter deux éléments de serrage (17, 18) mobiles l'un relativement à l'autre, qui sont disposés de façon à serrer ladite zone marginale d'entrée (12) de chaque pièce découpée en feuille (3) de manière qu'elle porte bien contre ladite face supérieure de ladite feuille extérieure (1) et la face inférieure dudit papier de base (2).
